# EUROPÄISCHE PATENTSCHRIFT

(11) **EP 3 931 116 B1**
(45) Veröffentlichungstag und Bekanntmachung des Hinweises auf die Patenterteilung: **28.01.2026**
(21) Anmeldenummer: 20700431.8
(22) Anmeldetag: 07.01.2020
(51) Int. Cl.: B65C 9/04, B65C 9/36

(54) **VERFAHREN ZUM ETIKETTIEREN VON BEHÄLTERN UND ETIKETTIERMASCHINE**
METHOD FOR LABELLING CONTAINERS AND LABELLING MACHINE
PROCÉDÉ D'ÉTIQUETAGE DE RÉCIPIENTS ET ÉTIQUETEUSE

(30) Priorität: 26.02.2019 DE 102019202547
(43) Veröffentlichungstag der Anmeldung: 05.01.2022
(73) Patentinhaber: Krones AG, 93073 Neutraubling (DE)
(72) Erfinder: BERGERS, Andreas, 93073 Neutraubling (DE); MEISSNER, Soeren, 93073 Neutraubling (DE)
(74) Vertreter: Grünecker Patent- und Rechtsanwälte PartG mbB
(86) Internationale Anmeldenummer: PCT/EP2020/050209
(87) Internationale Veröffentlichungsnummer: WO 2020/173610

(56) Entgegenhaltungen:
- EP-A2- 2 269 911

## Beschreibung

Die Erfindung betrifft ein Verfahren zum Etikettieren von Behältern gemäß Oberbegriff des Anspruchs 1 sowie eine Etikettiermaschine gemäß Oberbegriff des Anspruchs 10, wie jeweils aus EP 2 269 911 A2 bekannt.

Bekanntermaßen werden bei der Etikettierung von Behältern in Abfüllanlagen Anrollelemente, wie beispielsweise Anrollbretter, Bürsten, Rollen oder dergleichen verwendet, um den Sitz der Etiketten auf den Behältern zu verbessern. Zudem ist es beispielsweise aus DE 20 55 834 A1 bekannt, Umhüllungen von Flaschenhälsen, Flaschenschultern oder dergleichen, die unmittelbar nach dem Anbringen noch teilweise von dem zugehörigen Flaschenbereich abstehen, mittels verschiedener Glättleisten, drehbaren Bürsten oder dergleichen an den auszustattenden Flaschen anzudrücken.

Neben solchen stationären Anrollelementen können auch an einem drehbaren Behältertisch im Bereich von Drehtellern vorhandene radial ausfahrbare Schaumstoffstempel zum Andrücken von Etiketten verwendet, wobei die Stempel dann mittels mechanischer Kurvensteuerung nach außen hin gegen die Seitenwand der zu etikettierenden Behälter ausgefahren werden. Eine solche Kurvensteuerung mit bezüglich des Behältertisches innerhalb der Behälter umlaufenden Lineareinheiten ist beispielsweise aus DE 41 25 472 A1 bekannt. Beispielsweise fahren dann Laufrollen eine in ein Kurvensegment gefräste Bahn ab, deren Gestaltung die von den Stempeln ausgeführte Hubbewegung und somit den Arbeitsbereich der Stempel, und somit auch die Intensität und den zeitlichen Ablauf des Andrückens, festlegt.

Nachteilig hierbei ist, dass die Hubbewegung dann weder hinsichtlich des Andruckhubs noch hinsichtlich des Zeitlichen Ablaufs an unterschiedliche Behälter angepasst werden kann. Zwar ließe sich eine derartige Steuerkurve prinzipiell austauschen, was jedoch für Formatanpassungen im Produktionsbetrieb, also für eine Änderung des zu etikettierenden Behälterformats, aufgrund des hohen zeitlichen und personellen Aufwands nicht praktikabel ist. Gegebenenfalls könnten lediglich an den Stempeln befestigte Andruckkissen ausgetauscht werden, wodurch sich jedoch der zeitliche Verlauf des Andrückens nicht und die ausgeübte Andruckkraft nur in stark eingeschränktem Ausmaß an den jeweiligen Behälterdurchmesser anpassen lassen.

Es besteht somit Bedarf für in dieser Hinsicht verbesserte Etikettierverfahren und Etikettiermaschinen. Die gestellte Aufgabe wird mit einem Verfahren zum Etikettieren von Behältern und mit einer Etikettiermaschine gemäß den unabhängigen Ansprüchen gelöst.

Demnach laufen beim erfindungsgemäßen Verfahren Behälter auf Drehtellern stehend an einem Behältertisch kontinuierlich um und werden dabei hinsichtlich ihrer Drehlage positioniert. Ferner werden Etiketten seitlich an den Behältern angebracht und durch Ausfahren mit den Drehtellern umlaufender Stempel bezüglich des Behältertisches nach außen hin an den Behältern, insbesondere zwischen einer Drehung der Behälter um sich selbst, angedrückt. Erfindungsgemäß werden die Stempel von elektromagnetischen Linearmotoren mittels programmierter Steuerung individuell ausgefahren/ eingefahren.

Die programmierte Steuerung ermöglicht eine flexible und formatabhängige Steuerung der Andruckhübe und deren Zuordnung zu bestimmten Drehlagen der Drehteller in formatspezifischen Andruckprogrammen, wobei deren zeitliche Abläufe prinzipiell unabhängig von der Drehlage des Behältertisches vorgegeben werden können.

Elektromagentische Linearmotoren arbeiten weitgehend spielfrei und verschleißfrei und ermöglichen so dauerhaft präzise und reproduzierbare Andruckhübe der Stempel. Ferner können Andruckkräfte durch Überwachung der Leistungsaufnahme der Linearmotoren und/oder mittels Drucksensoren an den Stempeln überwacht werden und die Andruckhübe auf dieser Grundlage geregelt und/ oder angepasst werden. Beispielsweise kann zuverlässig vermieden werden, dass die angefahrenen Behälter trotz Durchmessertoleranzen nicht versehentlich aus einer an den Drehtellern vorhandenen Zentrierung gedrückt werden.

Elektrische Linearmotoren weisen zudem eine relativ schlanke Bauform auf, so dass sie am Behältertisch platzsparend innerhalb der Drehteller mit im Wesentlichen radialer Ausrichtung nebeneinander angeordnet werden können.

Somit ist eine gleichermaßen konstruktiv vorteilhafte, hinsichtlich der Etikettierung unterschiedlicher Behälterformate flexible und besonders präzise Etikettierung mit korrekt sitzenden Etiketten möglich.

Vorzugsweise werden Andruckhübe der Stempel bestimmten Andruckdrehlagen der Drehteller, Andruckdrehlagenbereichen der Drehteller und/oder teilumfänglichen Wandabschnitten der Behälter in elektronischen Andruckprogrammen zugeordnet. Die Zuordnung erfolgt dann vorzugsweise formatspezifisch mittels formatspezifisch gespeicherter/ abrufbarer Andruckprogramme.

Einzelne teilumfängliche Wandabschnitte der Behälter können somit flexibel und reproduzierbar, gegebenenfalls auch unter Drehrichtungsumkehr der Drehteller, in die Arbeitsbereiche der jeweils zugeordneten Stempel gedreht werden. Die Andruckhübe der Stempel können dabei vor und/ oder während der Drehung verändert oder beibehalten werden.

Zudem können bestimmte Andruckdrehlagen und/ oder teilumfängliche Wandabschnitte von den Stempeln auch mehrmals angefahren werden, beispielsweise um die Etiketten dort nacheinander mit unterschiedlichen Andruckhüben zu beaufschlagen. Beispielsweise könnten die Etiketten zuerst flächig am Behälter fixiert werden und anschließend, beispielsweise mit einem demgegenüber reduzierten Andruckhub, glattgedrückt oder mit einem bestimmten Faltenbild versehen werden.

Vorzugsweise werden die Stempel unter Einhaltung einer angefahrenen Andruckdrehlage gegen die Etiketten gefahren. Die Drehlage des Behälters wird beim Ansetzen des Stempels dann diesbezüglich nicht verändert. Die Stempel werden hierbei vorzugsweise radial bezüglich der Behälter an diesen angesetzt. Insbesondere werden die Stempel bei einer Drehung der Drehteller zwischen einzelnen Andruckdrehlagen gegenüber den jeweils zugeordneten Arbeitshüben eingefahren, insbesondere derart, dass die Stempel die Etiketten beim Anfahren der jeweils nachfolgenden Andruckdrehlage nicht berühren. Dadurch lässt sich ein Verziehen oder ein unerwünschtes Falten des Etiketts vermeiden.

Vorzugsweise wird eine Leistungsaufnahme und/ oder ein Antriebsmoment beim Ausfahren der Stempel an den Linearmotoren überwacht und der Andruckhub auf dieser Grundlage geregelt. Dadurch lässt sich die Andruckkraft in einem geeigneten Bereich halten, insbesondere unterhalb eines vorgegebenen Maximalwerts. Eine derartige elektronische Überwachung des Linearmotors erübrigt zusätzliche Drucksensoren oder dergleichen. Nichtsdestoweniger wäre eine Regelung des Andruckhubs auch auf der Grundlage von Messsignalen wenigstens eines am Stempel und/oder seines Stößels angeordneten Drucksensors denkbar.

Vorzugsweise wird eine Leistungsaufnahme und/ oder ein Antriebsmoment der Stempel beim Ausfahren der Stempel an den Linearmotoren überwacht, auf dieser Grundlage ein Erstkontakt mit den Etiketten festgestellt und der Andruckhub ausgehend vom festgestellten Erstkontakt ausgeführt. Damit kann ein identischer Andruckhub auch bei nennenswerten Durchmessertoleranzen der Behälter oder dergleichen Toleranzen reproduzierbar an allen Behältern ausgeführt werden. Bei einheitlicher Elastizität an den Stempeln vorhandener Andruckkissen oder dergleichen erzeugt ein bestimmter Andruckhub dann eine bestimmte Andruckkraft. Im Prinzip könnte der Erstkontakt auch mittels eines am Stempel vorhandenen Drucksensors erkannt werden.

Vorzugsweise werden die Etiketten von einem Etikettieraggregat an Seitenwandabschnitten mit abknickender, konkav gewölbter und/oder konvex gewölbter Längskontur zuerst nur in einem insbesondere mittigen Teilbereich der Längskontur angedrückt. Die Stempel drücken die Etiketten dann in den übrigen Teilbereichen der Längskontur an. Mittels geeignet elektronisch programmierter Andruckhübe können die Etiketten somit auch auf derart komplex geformten Seitenwandkonturen sowohl vollflächig als auch faltenfrei oder mit kontrollierbarem Faltenbild angedrückt werden.

Vorzugsweise werden die Etiketten ferner an insbesondere planen Wandabschnitten der Behälter von mit dem Behältertisch in dessen Peripherie tangential mitlaufenden Stempeln bezüglich des Behältertisches nach innen hin angedrückt. Derartige Stempel laufen beispielsweise mit dem Behältertisch synchronisiert an wenigstens einer Andrucktrommel um. Die Stempel sind daran vorzugsweise durchgehend in Richtung des Behältertisches ausgerichtet, beispielsweise mittels gezahnter Stempelwellen, die mit einem feststehenden Zahnkranz im Übersetzungsverhältnis 1:1 zusammenwirken.

Die Stempel der peripher angeordneten Andrucktrommel können sich prinzipiell beliebig von den mit den Drehtellern umlaufenden Stempel beispielsweise hinsichtlich Form und/ oder Elastizität unterscheiden. Somit können beispielsweise Behälter mit wenigstens zwei unterschiedlich konturierten teilumfänglichen Wandabschnitten nacheinander jeweils vollflächig und faltenfrei mit Etiketten ausgestattet werden. Die Andrucktrommel eignet sich insbesondere für ein Andrücken an planen Seitenwandbereichen ohne Drehung der Behälter um sich selbst.

Vorzugsweise werden die Stempel mit elastischen Andruckkissen ausgestattet, die im Wesentlichen als Negativform eines mit den Etiketten auszustattenden Wandabschnitts der Behälter ausgebildet sind. Beispielsweise weisen die Andruckkissen eine Längskontur auf, die als negativ einer Längskontur der Behälterseitenwand ausgebildet ist. Die Andruckkissen können beispielsweise im Wesentlichen aus einem Schaumstoff bestehen.

Vorzugsweise handelt es sich bei den Etiketten um insbesondere ganzflächig klebende Folien mit einer Aluminiumkaschierung oder dergleichen Metallbeschichtung. Damit lässt sich ein optisch besonders ansprechendes Faltenbild ähnlich einem Stanniolpapier herstellen, gegebenenfalls mit nachfolgender Verwirbelung des Faltenbilds an einem stationären Anrollbrett oder dergleichen.

Die erfindungsgemäße Etikettiermaschine für Behältern umfasst: einen kontinuierlich drehbaren Behältertisch mit Drehtellern zur Aufnahme und Drehlagenpositionierung der Behälter; wenigstens ein in der Peripherie des Behältertisches stationär angeordnetes Etikettieraggregat zum seitlichen Anbringen von Etiketten an den Behältern; und mit den Drehtellern umlaufende Andruckeinheiten mit bezüglich des Behältertisches nach außen hin ausfahrbaren Stempeln zum Andrücken der Etiketten an den Behältern. Erfindungsgemäß umfassen die Andruckeinheiten individuell gesteuerte elektromagnetische Linearmotoren zum Ausfahren/ Einfahren der Stempel. Damit lassen sich die bezüglich des erfindungsgemäßen Verfahrens beschriebenen Vorteile erzielen.

Vorzugsweise umfassen die Linearmotoren als Magnetstäbe ausgebildete Läufer und Statoren mit elektromagnetischen Spulen, welche die Magnetstäbe umhüllen. Derartige Linearmotoren ermöglichen eine besonders schlanke Bauform und eignen sich daher besonders für eine Anordnung auf einem Behältertisch mit einer Vielzahl von Drehtellern. Zudem ermöglichen derartige Linearmotoren relativ schnelle Stellbewegungen und hohe Beschleunigungen der Stempel.

Vorzugsweise umfasst die Etikettiermaschine eine programmierbare Steuerung zum paarweise individuellen Ansteuern der Drehteller und jeweils zugeordneter Andruckeinheiten, insbesondere entsprechend wenigstens einer Ausführungsform des beschriebenen Verfahrens. Mit den paarweise einander zugeordneten Drehtellern und Andruckeinheiten können somit vielfältig programmierbare Andruckhübe, Andruckkräfte und/oder zeitliche Abläufe des Andrückens festgelegt werden.

Beispielsweise umfasst die Steuerung einen Speicher, in dem Andruckdrehlagen der Drehteller und Andruckhübe der Stempel einander jeweils spezifisch für einzelne Behälterformate zugeordnet sind. Bei einer Formatumstellung können zum neuen Behälterformat passende Andruckbewegungen, Andruckkräfte und zeitliche Abläufe zum Andrücken an einzelnen teilumfänglichen Abschnitten der Behälter auf einfache Weise und fehlerfrei durch Aufruf eines dem jeweiligen Behälterformat zugeordneten Programms eingestellt werden.

Vorzugsweise umfasst die Etikettiermaschine ferner eine in der Peripherie des Behältertisches stationär angeordnete und insbesondere synchron mit dem Behältertisch drehbare Andrucktrommel mit um aufrechte Stempelwellen drehbaren Stempeln zum seitlichen Andrücken der Etiketten an insbesondere planen Wandbereichen der Behälter. Die Stempel laufen an der Andrucktrommel dann vorübergehend tangential mit den vorbeilaufenden Behältern mit. Somit können Wandbereiche, die eine spezielle Formgebung aufweisen und/oder beim Andrücken nicht bezüglich der Stempel gedreht werden dürfen, dennoch sowohl vollflächig als auch faltenfrei oder mit kontrollierbarem Faltenbild etikettiert werden.

Vorzugsweise umfassen die Stempel elastische Andruckkissen mit einer formatspezifischen Andruckkontur/ Formgebung, beispielsweise im Wesentlichen als Negativform der zugeordneten Behälterkontur ausgebildet. Die Andruckkissen können Maßtoleranzen der Behälter ausgleichen und ermöglichen ein besonders schonendes Andrücken der Etiketten an den Behältern. Die Andruckkissen könnten auch einen bestimmten Bereich nomineller Behälterdurchmesser abdecken, beispielsweise Durchmesser, die sich um höchstens 5 bis 10 mm unterscheiden. Als Andruckkissen eignen sich beispielsweise Schaumstoffkörper mit definierter Dichte/ Härte.

Vorzugsweise umfasst die Etikettiermaschine ferner werkzeuglos schließbare/ lösbare Befestigungsmittel für die elastischen Andruckkissen. Hierfür eignen sich prinzipiell bekannte Schnellspannvorrichtungen. Beispielsweise können die Andruckkissen in Fassungen sitzen, die mittels Prismenführungen und gefederten Rastbolzen an den Andruckeinheiten befestigt werden. Die Stempel können auf diese Weise schnell mit unterschiedlichen Andruckkissen ausgestattet und somit an bestimmte Behälterkonturen und Durchmesser angepasst werden.

Eine bevorzugte Ausführungsform der Erfindung ist zeichnerisch dargestellt. Es zeigen:
- Figur 1: eine seitliche Ansicht einer Andruckeinheit und eines Drehtellers;
- Figur 2: eine schematische Darstellung eines Behälters und zugehöriger Andruckdrehlagen;
- Figur 3: eine schematische Draufsicht auf die Etikettiermaschine; und
- Figur 4: einen Längsschnitt durch eine Andrucktrommel.

Wie die Figur 1 als Teilansicht der Etikettiermaschine 1 erkennen lässt, umfasst diese in einer bevorzugten Ausführungsform einen kontinuierlich drehbaren Behältertisch 2 mit motorisch angetriebenen Drehtellern 3 zur Aufnahme und Drehlagenpositionierung von Behältern 4, insbesondere Flaschen. Am Behältertisch 2 sind innerhalb der Umlaufbahn der Drehteller 3 mit diesen umlaufende Andruckeinheiten 5 mit Linearmotoren 6 und davon angetriebenen Stempeln 7 angeordnet zum seitlichen Andrücken zuvor angebrachter aber teilweise noch abstehender Etiketten 8 an den Behältern 4. Die Stempel 7 führen hierzu nachfolgend beschriebene Andruckhübe in einer bezüglich des Behältertisches 2 nach außen gerichteten und vorzugsweise radialen Ausfahrrichtung 7a aus.

Unter Etiketten 8 sind im Sinne der Erfindung auch bloße Zierumhüllungen, ähnlich Stanniolfolien oder dergleichen, für die Behälter 4 zu verstehen. Die Etiketten 8 sind mit einem geeigneten Klebstoff versehen, so dass sie am Ende der Etikettierung ganzflächig an den Behältern 4 anhaften.

Die Stempel 7 können auf prinzipiell bekannte Weise linear geführt sein und umfassen vorzugsweise ein elastisches Andruckkissen 9, beispielsweise in Form eines Schaumstoffblocks, mit einer Andruckkontur 9a, die vorzugsweise als Negativ einer mit den Etiketten 8 auszustattenden Seitenwandkontur 4a der Behälter 4 ausgebildet ist. Dies ist sowohl bezüglich einer Längskontur des Behälters 4 möglich, wie in der Figur 1 angedeutet ist, als auch bezüglich einer Umfangskontur des Behälters 4, die beispielsweise in der Figur 2 dargestellt ist.

Die Linearmotoren 6 umfassen vorzugsweise zentrale Magnetstäbe 6a und Statoren 6b in Form von die Magnetstäbe 6a umhüllenden elektromagnetischen Spulen. Dies ermöglicht eine besonders schlanke Bauform der Linearmotoren 6 und relativ schnelle Stellbewegungen und hohe Beschleunigungen der Stempel 7.

Ferner ist eine elektronisch programmierbare Steuerung 10 zur Ausführung von Andruckprogrammen vorhanden, um die Drehteller 3 und die Linearmotoren 6 paarweise individuell anzusteuern und die Behälter 4 dadurch sowohl kontrolliert um sich selbst zu drehen als auch nach Anfahren vorgegebener Andruckdrehlagen zugeordnete Andruckhübe H1, H2 mit den Linearmotoren 6 und Stempeln 7 auszuführen.

Die Figur 2 verdeutlicht dies schematisch und beispielhaft für ein Andruckprogramm mit zwei unterschiedlichen Andruckhüben H1 (alle einfachen Pfeile) und H2 (alle Doppelpfeile) sowie mit zehn Andruckdrehlagen D1 bis D10, bei denen jeweils die entsprechend bezeichnete radiale Linie und somit der zugehörige teilumfängliche Wandabschnitt des Behälters 4 dem Stempel 7 zugewandt ist. Bildlich dargestellt ist die im achten Schritt des Andruckprogramms angefahrene Andruckdrehlage D8 und die für sämtliche Andruckhübe H1, H2 einheitliche Ausfahrrichtung 7a.

Schematisch angedeutet ist zudem, dass die elastische Andruckkontur 9a sich beispielsweise von einer breiten Basis 9b zum oberen Ende 9c hin entsprechend der Seitenwandkontur 4a des Behälters 4 verjüngen kann. Prinzipiell sind beliebige Andruckkonturen 9a denkbar, auch solche die sich für unterschiedliche Seitenwandkonturen 4a eignen, beispielsweise für mehrere Behälterformate mit ähnlicher Formgebung und/oder ähnlichem Durchmesser.

Das Andruckprogramm beginnt an einer ersten Andruckdrehlage D1, an der der Stempel 7 einen ersten Andruckhub H1 ausführt. Die erste Andruckdrehlage D1 wird im Laufe des Andruckprogramms erneut angefahren, wobei der Stempel 7 dann einen demgegenüber reduzierten zweiten Andruckhub H2 ausführt. Das Andruckprogramm endet an einer zehnten Drehlage D10 nach Ausführung des zweiten Andruckhubs H2.

Bei der Drehlagenpositionierung zwischen den einzelnen Andruckdrehlagen D1 bis D10 wird der Stempel 7 gegenüber den Andruckhüben H1, H2 vorzugsweise eingefahren. Insbesondere berührt das Andruckkissen 9 dabei das Etikett 8 nicht. Prinzipiell wäre es aber auch möglich, den Behälter 4 bei einem bestimmten Andruckhub über einen bestimmten Drehlagenbereich, also beispielsweise zwischen zwei aufeinanderfolgenden Andruckdrehlagen, weiterzudrehen. Im beschriebenen Beispiel ist es jedoch beabsichtigt, das Etikett 8 möglichst nur radial am Behälter 4 anzudrücken und dabei zusätzliche Kraftkomponenten in umfänglicher Richtung zu vermeiden. Daher werden die Andruckhübe H1, H2 ausschließlich bei jeweils gleichbleibender Andruckdrehlage D1 bis D10 ausgeführt.

Der beispielhaft dargestellte Behälter 4 hat einen Querschnitt mit einem im Wesentlichen als Kreissegment ausgebildeten Seitenwandbereich 4b und mit einem demgegenüber plan abgeflachten Seitenwandbereich 4c zur Aufnahme eines weiteren Etiketts (hier nicht dargestellt) mit Produktinformation, die möglichst ohne Verzerrung darzustellen ist.

Das geeignet mit Leim versehene Etikett 8 überlappt vorzugsweise in einem dem abgeflachten Seitenwandbereich 4c entgegengesetzten teilumfänglichen Wandbereich 4d. Dieser weist in der ersten Andruckdrehlage D1 bezüglich des Behältertisches 2 nach innen zum Stempel 7 hin, der abgeflachte Seitenwandabschnitt 4c entsprechend nach außen vom Stempel 7 weg.

Der Stempel 7 führt zu Beginn den ersten Andruckhub H1 in der ersten Andruckdrehlage D1 aus und drückt das Andruckkissen 9 dabei zuerst am Überlappungsbereich des Etiketts 8 an.

Durch anschließendes Einfahren des Stempels 7 entgegen der Ausfahrrichtung 7a löst sich das Andruckkissen 9 wieder vom Etikett 8 ab. Daraufhin wird der Behälter 4 um sich selbst bis in die zweite Andruckdrehlage D2 gedreht, im Beispiel um etwa 216°. Dabei bleibt der Stempel 7 vorzugsweise soweit eingefahren, dass das Andruckkissen 9 den Behälter 4 nicht berührt. Dies gilt auch für nachfolgend beschriebene Schritte zum Anfahren von Andruckdrehlagen.

Nach Erreichen der zweiten Andruckdrehlage D2 führt der Stempel 7 den der zweiten Andruckdrehlage D2 zugeordneten ersten Andruckhub H1 aus und drückt das Etikett 8 in diesem Fall an einer der zwischen dem kreissegmentförmigen Seitenwandabschnitt 4b und dem abgeflachten Seitenwandabschnitt 4c ausgebildeten Kanten an.

Anschließend wird der Behälter 4 aus der zweiten Andruckdrehlage D2 unter Drehrichtungsumkehr in die dritte Andruckdrehlage D3 gedreht, im gezeigten Beispiel um etwa 72°, und dort angehalten. Daraufhin ist die andere zwischen den teilumfänglichen Seitenwandbereichen 4b, 4c ausgebildete Kante dem Stempel 7 zugewandt. Durch erneute Ausführung des ersten Andruckhubs H1 wird das Etikett 8 vom Andruckkissen 9 wiederum am Behälter 4 angedrückt.

Anschließend wird der Behälter 4 unter abwechselndem Einfahren des Stempels 7 und Ausführung des ersten Andruckhubs H1 in die vierte bis siebte Andruckdrehlage D4 bis D7 gedreht und das Etikett 8 dort jeweils am Behälter 4 angedrückt.

Anschließend wird der Behälter 4 bei eingefahrenem Stempel 7 in die dargestellte achte Andruckdrehlage D8 gedreht, angehalten und das Etikett 8 dort erstmalig nur mit dem zweiten Andruckhub H2 (Doppelpfeil) am Behälter 4 angedrückt.

Im Anschluss daran werden die neunte Drehlage D9, nochmals die erste Drehlage D1 und schließlich die zehnte Drehlage D10 wie zuvor beschrieben angefahren, wobei dort jeweils der zweite Andruckhub H2 bei währenddessen unveränderter Drehlage des Behälters 4 ausgeführt wird.

Auf diese Weise lässt sich ein vollumfänglich gleichmäßiger Sitz des Etiketts 8 auf der Seitenwandkontur 4a des Behälters 4 erzielen.

Das beschriebene Andruckprogramm dreht den Behälter 4 ohne Kontakt des Andruckkissens 9 mit dem Etikett 8 in die jeweils nächste Andruckdrehlage und hält diese während Ausführung der Andruckhübe konstant. Dies ist beispielsweise bei dem dargestellten Behälter 4 mit bauchiger Seitenwandkontur vorteilhaft, falls das Etikett 8 ein Faltenbild aufweisen soll, das im Wesentlichen parallel zur Längsachse des Behälters 4 verläuft. Prinzipiell sind aber auch andere Faltenbilder, beispielsweise mit verwirbelten Falten, und entsprechende Andruckprogramme denkbar.

Die Andruckkontur 9a des Andruckkissens 9 kann in umfänglicher Richtung, also in einer Draufsicht gemäß Figur 2 gesehen, gekrümmt sein, beispielsweise passend zum Krümmungsradius des zugeordneten Behälterquerschnitts. Hierbei kann die Andruckkontur 9a auch einen demgegenüber größeren Krümmungsradius aufweisen, sodass die Andruckkontur 9a infolge eines beim Andrücken zunehmenden Einsinkens der Seitenwandkontur 4a schließlich ausreichend gleichmäßig auf dem jeweils abgedeckten Bereich des Etiketts 8 aufliegt.

Prinzipiell ermöglicht die individuelle Steuerung der Andruckeinheiten 5 jedoch auch, einen bestimmten Andruckhub während des Weiterdrehens des Behälters 4 in die nächste Andruckdrehlage beizubehalten. Auch gezielt Änderungen des Andruckhubs während einer Drehung des Behälters 4 um sich selbst sind steuerungstechnisch prinzipiell möglich und könnten je nach Anforderung aufgrund bestimmter Behälterkonturen, Etikettenmaterialien, gewünschtem Faltenbild oder dergleichen programmiert und schließlich formatabhängig abgerufen werden.

Zudem ist es möglich, je nach der für die Ausführung des Andruckprogramms verfügbaren Zeit, bestimmte Andruckdrehlagen mehrfach anzufahren und dort insbesondere unterschiedliche Andruckhübe auszuführen.

Im gezeigten Beispiel ist der erste Andruckhub H1 ein an den Behältern 4 eines bestimmten Behälterformats auszuführender Maximalhub des Stempels 7, der zweite Andruckhub H2 demgegenüber reduziert, beispielsweise auf 25-75% des ersten Andruckhubs H1. Prinzipiell können jedoch Andruckprogramme mit nahezu beliebiger Anzahl und/oder Abstufung unterschiedlicher Andruckhübe möglich. Ebenso kann der Stempel 7 je nach Behälterformat bei der Drehlagenpositionierung unterschiedlich weit eingefahren werden, insbesondere um dabei Kontakt mit dem Etikett 8 zu vermeiden.

Die dargestellten Andruckdrehlagen und Andruckhübe dienen somit lediglich dem besseren Verständnis und könnten durch eine geänderte Anzahl und/oder Abstufung derartiger Werte ersetzt werden. Die Andruckhübe sind im Sinne der vorliegenden Erfindung als Endpositionen der Stempel 7 beim jeweiligen Ausfahren zu verstehen.

Aufgrund der programmierten Steuerung 10 der Andruckeinheiten 5 und der motorgetriebenen Drehteller 3 lassen sich prinzipiell beliebige zeitliche Abläufe der Drehlagenpositionierung des Behälters 4 und zugeordneter Andruckhübe der Stempel 7 ausführen.

Die programmierte Steuerung 10 ermöglicht zudem eine laufende Überwachung der einzelnen Andruckeinheiten 5 und insbesondere seiner Linearmotoren 6. Vorzugsweise wird deren Leistungsaufnahme und/oder das beim Ausfahren der Stempel 7 an den Linearmotoren 6 jeweils auftretende Antriebsmoment elektronisch überwacht und der Andruckhub der angetriebenen Stempel 7 auf dieser Grundlage geregelt. Dadurch lässt sich die in der Ausfahrrichtung 7a wirkende Andruckkraft in einem geeigneten Bereich halten, insbesondere unterhalb eines vorgegebenen Maximalwerts. Zusätzliche Drucksensoren an den Stempeln 7 sind entbehrlich, könnten aber in eine Regelung des Andruckhubs / der Andruckkraft prinzipiell einbezogen werden.

Eine Überwachung der Leistungsaufnahme und/oder des Antriebsmoments an den Linearmotoren 6 ermöglicht zudem, einen Erstkontakt des Stempels 7 mit den Etiketten 8 festzustellen und den zugeordneten Andruckhub ausgehend vom festgestellten Erstkontakt auszuführen. Folglich kann ein bestimmter Andruckhub präzise und reproduzierbar ausgeführt werden, auch falls sich die individuellen Durchmesser der Behälter eines bestimmten Behälterformats aufgrund von Herstellungstoleranzen nennenswert unterscheiden. Im Prinzip könnte der Erstkontakt aber auch mittels an den Stempeln 7 / Linearmotoren 6 vorhandener Drucksensoren erkannt werden.

Bei einheitlicher Elastizität der an den Stempeln 7 befestigten Andruckkissen 9 erzeugt ein reproduzierbarer Andruckhub dann eine entsprechend gut reproduzierbare Andruckkraft.

Die Andruckkissen 9 sind vorzugsweise werkzeuglos austauschbar. Beispielsweise umfassen die Andruckkissen 9 eine Fassung 9d, die mittels einer in der Figur 2 angedeuteten Prismenführung 7b und Rastbolzen oder dergleichen an den Stempeln 7 befestigt wird. Entsprechend einfach und schnell können die Andruckkissen 9 beispielsweise bei einer Formatumstellung in der Produktion gewechselt werden.

Die Figur 3 zeigt die Etikettiermaschine 1 in der Draufsicht mit dem (in Form seines Teilkreises angedeuteten) Behältertisch 2 und einer Vielzahl von Andruckeinheiten 5 (nur einige davon dargestellt) mit einer in der Peripherie des Behältertisches 2 stationär angeordneten Andruckeinheit 11, die bezüglich der Figur 4 noch detailliert beschrieben wird.

Demnach umfasst die Etikettiermaschine 1 ferner ein erstes stationäres Etikettieraggregat 12 zum seitlichen Anbringen der Etiketten 8 an den Behältern 4 und optional ein zweites stationäres Etikettieraggregat 13, das beispielsweise zum Überetikettieren mit Selbstklebeetiketten (nicht dargestellt) an den abgeflachten Seitenwandabschnitten 4c der Behälter 4 ausgebildet ist. Die Andruckeinheit 11 ist dann zwischen den Etikettieraggregaten 12, 13 angeordnet, um die Etiketten 8 selektiv in denjenigen Seitenwandbereichen der Behälter 4 anzudrücken, die anschließend mit Selbstklebeetiketten oder dergleichen überetikettiert werden.

Aufgrund der bauchigen Seitenwandkontur 4a können die Etiketten 8 vom Etikettieraggregat 12 nicht ganzflächig angebracht werden, sondern stehen, wie in den Figuren 1 und 4 zu erkennen ist, an ihren oberen und unteren Rändern vom Behälter 4 ab. Insbesondere diese Etikettenbereiche werden von den umlaufenden Andruckeinheiten 5 anschließend vollflächig angedrückt.

Hierfür ist ein Maschinenwinkelbereich 14 des Behältertisches 2 vorgesehen, in dem vorzugsweise keine stationären Aggregate am Gestell des Behältertisches 2 angedockt sind. Der Maschinenwinkelbereich 14 dient vielmehr zur Ausführung von Andruckprogrammen, also dem zuvor beschriebenen Andrücken der Etiketten 8 mit den umlaufenden Andruckeinheiten 5.

Im Anschluss an den Maschinenwinkelbereich 14 sind vorzugsweise stationäre Anrollbretter 15 bis 17 angeordnet, insbesondere außerhalb der Umlaufbahn der Behälter 4, um das Etikett 8 an einem Seitenwandbereich der Behälter 4, an den unterhalb liegenden Böden der Behälter 4 und an den oberhalb liegenden Hälsen der Behälter 4 anzurollen. Mit den Anrollbrettern 15 bis 17 kann das an den umlaufenden Andruckeinheiten 5 zuvor erzeugte Faltenbild der Etiketten 8 auch nachträglich verwirbelt werden.

Schematisch angedeutet sind ferner ein Einlaufstern 18 und ein Auslaufstern 19. Deren Funktion ist prinzipiell ebenso bekannt wie die der Etikettieraggregate 12, 13 und der Anrollbretter 15 bis 17.

Bestandteile der stationären Andruckeinheit 11 sind ebenfalls in der Figur 3 angedeutet und in der Figur 4 ferner im schematischen Längsschnitt dargestellt. Demnach umfasst die stationäre Andruckeinheit 11 eine Andrucktrommel 21 mit daran umlaufenden Stempelwellen 22, an denen Stempel 23 mit Andruckkissen 24 beispielsweise zum seitlichen Andrücken der Etiketten 8 an den abgeflachten Seitenwandabschnitten 4c der Behälter 4 befestigt sind. Die Andrucckissen 24 weisen dann vorzugsweise eine an die Längskontur des zugeordneten Seitenwandabschnitts, hier des abgeflachten Seitenwandabschnitts 4c, angepasste Andruckkontur 24a auf.

Die Stempelwellen 22 können beispielsweise mittels eines Getriebes auf prinzipiell bekannte Weise so angetrieben werden, dass die an der Andrucktrommel 21 umlaufenden Stempel 23 ständig dem Behältertisch 2 zugewandt sind. Die Andrucktrommel 21 ist vorzugsweise derart mit dem Behältertisch 2 synchronisiert, dass die Behälter 4 und die Stempel 23 vorübergehend im Wesentlichen tangential nebeneinander laufen und die Etiketten 8 dabei vollflächig an den abgeflachten Seitenwandabschnitten 4c der Behälter 4 oder dergleichen nach außen weisenden Seitenwandkontur angedrückt werden.

Die stationäre Andruckeinheit 11 kann im Prinzip beliebig mit den umlaufenden Andruckeinheiten 5 kombiniert werden, also beispielsweise für eine bestimmte Vorbereitung des Behälters 4 und/oder Etiketts 8 für ein anschließend mit den umlaufenden Andruckeinheiten 5 ausgeführtes Andruckprogramm, oder für das beschriebene selektive Andrücken der Etiketten 8 an den abgeflachten Seitenwandbereichen 4c oder dergleichen, um diese für ein anschließendes Überetikettieren vorzubereiten.

Auch könnte wenigstens eine stationäre Andruckeinheit 11 stromabwärts des Maschinenwinkelbereichs 14 angeordnet sein, um die Behälter 4 und/oder Etiketten 8 nach der Ausführung eines Andruckprogramms nachzubehandeln. Ebenso wäre es denkbar, bestimmte Behälterformate nur mit den umlaufenden Andruckeinheiten 5 zu behandeln, andere Behälterformate dagegen zusätzlich mit wenigstens einer stationären Andruckeinheit 11.

Auch die Stempel 23 können werkzeuglos schließbare und/oder lösbare Befestigungsmittel für die elastischen Andruckkissen 24 oder dergleichen umfassen. Dadurch lassen sich auch die Stempel 23 flexibel an unterschiedliche Behälterformate anpassen. Denkbar sind beispielsweise die bezüglich der umlaufenden Andruckeinheiten 5 beschriebenen Befestigungsmittel für die dort vorhandenen Andruckkissen 9.

Die Programmierung der Steuereinheit 10 umfasst insbesondere das Ablegen von für bestimmte Behälterformate spezifischen Parametersätzen mit Andruckdrehlagen und diesen zugeordneten Andruckhüben in Andruckprogrammen. Diese können an einer Eingabeeinheit, beispielsweise einem Touchscreen, der Steuereinheit 10 vorzugsweise formatspezifisch und/oder produktspezifisch aufgerufen werden. Folglich lassen sich unterschiedliche Behälterformate und unterschiedliche Etikettenmaterialien flexibel und qualitativ hochwertig verarbeiten. Zudem können Fehlbedienungen weitgehend ausgeschlossen werden.

Die elektromagnetischen Linearantriebe 6 ermöglichen einen platzsparenden und verschleißarmen Antrieb mit schnellen und präzisen Stellbewegungen der an den umlaufenden Andruckeinheiten 5 vorhandenen Stempel 7 zum Andrücken der Etiketten 8 an den Behältern 4. Auch Maßtoleranzen der Behälter 4 können steuerungstechnisch berücksichtigt und kompensiert werden, beispielsweise durch Feststellen eines Erstkontakts mit den Behältern 4 beim Ausfahren der Stempel 7. Prinzipiell wären aber auch andere Linearantriebe denkbar.

Somit ist eine gleichermaßen flexible, wirtschaftliche und qualitativ hochwertige Etikettierung der Behälter 4 gegeben. Dies gilt insbesondere für Behälter 4 mit konvexen Längskonturen, bei denen die Etiketten 8 unmittelbar nach dem Anbringen mittels Etikettieraggregat 12 an ihren oberen und/ oder unteren Rändern abstehen und unter kontrollierter Faltenbildung angedrückt werden müssen.

Als Etiketten 8 eignen sich insbesondere solche aus einer mit Aluminium oder dergleichen metallischem Material kaschierten und beleimten Kunststofffolie.

## Patentansprüche

1. Verfahren zum Etikettieren von Behältern (4), wobei die Behälter auf Drehtellern (3) stehend an einem Behältertisch (2) kontinuierlich umlaufen und hinsichtlich ihrer Drehlage positioniert werden, und wobei Etiketten (8) seitlich an den Behältern angebracht werden und durch Ausfahren von mit den Drehtellern umlaufenden Stempeln (7) bezüglich des Behältertisches nach außen hin an den Behältern angedrückt werden, **dadurch gekennzeichnet, dass** die Stempel von elektromagnetischen Linearmotoren (6) mittels programmierter Steuerung (10) individuell aus-/eingefahren werden.

2. Verfahren nach Anspruch 1, wobei Andruckdrehlagen (D1-D10) der Drehteller (3) und/oder teilumfänglichen Wandabschnitten der Behälter (4) Andruckhübe (H1, H2) der Stempel (7) insbesondere formatspezifisch zugeordnet werden.

3. Verfahren nach Anspruch 1 oder 2, wobei die Stempel (7) unter Einhaltung einer angefahrenen Andruckdrehlage (D1-D10) gegen die Etiketten (8) gefahren werden.

4. Verfahren nach einem der vorigen Ansprüche, wobei die Stempel (7) zur Drehung der Drehteller (3) zwischen aufeinanderfolgenden Andruckdrehlagen (D1-D10) gegenüber den jeweils zugeordneten Andruckhüben (H1, H2) eingefahren werden, insbesondere derart, dass die Stempel (7) die Etiketten (8) dann nicht mehr berühren.

5. Verfahren nach wenigstens einem der vorigen Ansprüche, wobei eine Leistungsaufnahme und/ oder ein Antriebsmoment beim Ausfahren der Stempel (7) an den Linearmotoren (6) überwacht wird und der Andruckhub (H1, H2) auf dieser Grundlage geregelt wird.

6. Verfahren nach Anspruch 5, wobei eine Leistungsaufnahme und/ oder ein Antriebsmoment der Linearmotoren (6) beim Ausfahren der Stempel (7) an den Linearmotoren (6) überwacht wird, auf dieser Grundlage ein Erstkontakt der Stempel (7) mit den Etiketten (8) festgestellt wird und der Andruckhub (H1, H2) ausgehend vom festgestellten Erstkontakt ausgeführt wird.

7. Verfahren nach einem der vorigen Ansprüche, wobei die Etiketten (8) von einem Etikettieraggregat (12) an Seitenwandabschnitten der Behälter (4) mit abknickender und/oder konkav gewölbter und/oder konvex gewölbter Längskontur (4a) nur in einem insbesondere mittigen Teilbereich der Längskontur angedrückt werden und die Stempel (7) die Etiketten in den übrigen Teilbereichen der Längskontur andrücken.

8. Verfahren nach wenigstens einem der vorigen Ansprüche, wobei die Etiketten (8) ferner an insbesondere planen Wandabschnitten (4c) der Behälter (4) von mit dem Behältertisch (2) in dessen Peripherie tangential mitlaufenden Stempeln (23) bezüglich des Behältertisches nach innen hin angedrückt werden.

9. Verfahren nach wenigstens einem der vorigen Ansprüche, wobei die Etiketten (8) ganzflächig klebende Folien mit einer Aluminiumkaschierung sind.

10. Etikettiermaschine (1) für Behälter (4), umfassend: einen kontinuierlich drehbaren Behältertisch (2) mit Drehtellern (3) zur Aufnahme und Drehlagenpositionierung der Behälter; wenigstens ein in der Peripherie des Behältertisches angeordnetes Etikettieraggregat (12) zum seitlichen Anbringen von Etiketten (8) an den Behältern; und mit den Drehtellern umlaufende Andruckeinheiten (5) mit bezüglich des Behältertisches nach außen hin ausfahrbaren Stempeln (7) zum Andrücken der Etiketten an den Behältern, **dadurch gekennzeichnet, dass** die Andruckeinheiten individuell gesteuerte elektromagnetische Linearmotoren (6) zum Ausfahren / Einfahren der Stempel umfassen.

11. Etikettiermaschine nach Anspruch 10, wobei die Linearmotoren (6) als Magnetstäbe ausgebildete Läufer (6a) und Statoren (6b) in Form die Magnetstäbe umhüllender elektromagnetischer Spulen umfassen.

12. Etikettiermaschine nach Anspruch 10 oder 11, ferner mit einer programmierbaren Steuerung (10) zum Ablegen/Ausführen von formatspezifischen Andruckprogrammen zum paarweise individuellen Ansteuern der Drehteller (3) und jeweils zugeordneter Andruckeinheiten (5) insbesondere gemäß dem Verfahren nach wenigstens einem der Ansprüche 2 bis 6.

13. Etikettiermaschine nach wenigstens einem der Ansprüche 10 bis 12, ferner umfassend eine stationär in der Peripherie des Behältertisches (2) angeordnete und insbesondere synchron dazu drehbare Andrucktrommel (21) mit um aufrechte Stempelwellen (22) drehbaren Stempeln (23) zum seitlichen Andrücken der Etiketten (8) insbesondere an im Wesentlichen planen Wandbereichen (4c) der Behälter (4).

14. Etikettiermaschine nach wenigstens einem der Ansprüche 10 bis 13, wobei die Stempel (7, 23) elastische Andruckkissen (9, 24) mit formatspezifischen Andruckkonturen (9a, 24a) umfassen.

15. Etikettiermaschine nach wenigstens einem der Ansprüche 10 bis 14, ferner mit werkzeuglos schließbaren/ lösbaren Befestigungsmitteln für die elastischen Andruckkissen (9, 24).

## Claims

1. A method for labelling containers (4), wherein the containers continuously circulate standing on rotary plates (3) upon a container table (2) and are adjusted with regard to their rotary position, and wherein labels (8) are laterally attached to the containers and are pressurized on the containers by extending stamps (7) circulating with the rotary plates outwardly relative to the container table, **characterized in that** the stamps are individually extended and retracted by means of electromagnetic linear motors (6) through programmed control (10).

2. The method according to claim 1, wherein pressurizing strokes (H1, H2) of the stamps (7) are associated, in particular format-specifically, with pressurizing rotary positions (D1-D10) of the rotary plates (3) and/or with partial circumferential wall sections of the containers (4).

3. The method according to claims 1 or 2, wherein the stamps (7) are driven against the labels (8) taking into account a target pressurizing rotary position (D1-D10).

4. The method according to any one of the preceding claims, wherein the stamps (7), for rotating the rotary plates (3) between successive pressurizing rotary positions (D1-D10), are retracted relative to the respective associated pressurizing strokes (H1, H2), in particular so that the stamps (7) do not touch the labels (8) any longer.

5. The method according to anyone of the preceding claims, wherein an input power and/or a driving moment while extending the stamps (7) is monitored at the linear motors (6) and the pressurizing stroke (H1, H2) is controlled based thereon.

6. The method according to claim 5, wherein an input power and/or a driving moment of the linear motors (6) while extending the stamps (7) is monitored at the linear motors (6), an initial contact of the stamps (7) with the labels (8) is determined based thereon and the pressurizing stroke (H1, H2) is performed based on the determined initial contact.

7. The method according to any one of the preceding claims, wherein the labels (8) are pressurized by a labelling device (12) at the side wall sections off the containers (4) with bent and/or concavely curved and/or convexly curved longitudinal contour (4a) in particular only in a central section of the longitudinal contour and the stamps (7) press the labels against the remaining sections of the longitudinal contour.

8. The method according to at least one of the preceding claims, wherein further the labels (8) are pressed inwardly relative to the container table in particular at plane wall sections (4c) of the containers by stamps (23) tangentially co-rotating with the container table (2).

9. The method according to at least one of the preceding claims, wherein the labels (8) are full-surface adhesive sheets provided with a aluminium lamination.

10. A labelling machine (1) for containers (4) comprising:
a continuously rotatable container table (2) including rotary plates (3) for receiving the containers and adjusting their rotary position;
at least one labelling device (12) disposed at the periphery of the container table for laterally attaching labels (8) to the containers; and
pressurizing units (5) circulating with the rotary plates including stamps (7) extendable outwardly for pressurizing the labels on the containers **characterized in that** the pressurizing units comprise individually controlled electromagnetic linear motors (6) for extending/retracting the stamps.

11. The labelling machine according to claim 10, wherein the linear motors (6) comprise rotors (6a) configured as magnetic bars and stators (6b) in the form of electromagnetic coils enclosing the magnetic bars.

12. The labelling machine according to claims 10 or 11 further comprising a programmable controller (10) for storing/executing format-specific pressurizing programs for individually driving pairs of the rotary plates (3) and respective associated pressurizing units (5), in particular by means of the method according to at least one of claims 2 through 6.

13. The labelling machine according to at least one of claims 10 through 12, further comprising a pressurizing drum (21) fixedly disposed on the periphery of the container table (2), in particular rotatable synchronously thereto, and including stamps (23) rotatable around upright stamp shafts (22) for laterally pressurizing the labels (8), in particular at substantially plane wall sections (4c) of the containers (4).

14. The labelling machine according to at least one of claims 10 through 13, wherein the stamps (7, 23) comprise elastic pressure pads (9, 24) having format-specific pressurizing contours (9a, 24a).

15. The labelling machine according to at least one of claims 10 to 14, further including tool-free lockable/unlockable fixing means for the elastic pressure pads (9, 24).

## Revendications

1. Procédé d'étiquetage de récipients (4), dans lequel les récipients tournent de manière continue au niveau d'une table à récipients (2), debout sur des plateaux rotatifs (3), et sont positionnés en ce qui concerne leur position de rotation, et dans lequel des étiquettes (8) sont apposées latéralement sur les récipients et sont pressées contre les récipients, vers l'extérieur par rapport à la table à récipients, grâce au déploiement de timbres (7) tournant avec les plateaux rotatifs, **caractérisé en ce que** les timbres sont déployés/rétractés individuellement par des moteurs linéaires électromagnétiques (6) au moyen d'une commande programmée (10).

2. Procédé selon la revendication 1, dans lequel des positions de rotation de pression (D1 à D10) des plateaux rotatifs (3) et/ou de sections de paroi partiellement circonférentielles des récipients (4) sont associées, en particulier en fonction d'un format, à des courses de pression (H1, H2) des timbres (7).

3. Procédé selon la revendication 1 ou 2, dans lequel les timbres (7) sont déplacés contre les étiquettes (8) en respectant une position de rotation de pression (D1 à D10) définie.

4. Procédé selon l'une quelconque des revendications précédentes, dans lequel les timbres (7) sont rétractés afin de faire tourner le plateau rotatif (3) entre des positions de rotation de pression (D1 à D10) successives par rapport aux courses de pression (H1, H2) respectivement associées, en particulier de telle manière que les timbres (7) ne touchent ensuite plus les étiquettes (8).

5. Procédé selon au moins l'une quelconque des revendications précédentes, dans lequel une consommation de puissance et/ou un couple d'entraînement est/sont surveillé(s) au niveau des moteurs linéaires (6) lors du déploiement des timbres (7) et la course de pression (H1, H2) est régulée sur cette base.

6. Procédé selon la revendication 5, dans lequel une consommation d'énergie et/ou un couple d'entraînement des moteurs linéaires (6) est/sont surveillé(s) au niveau des moteurs linéaires (6) lors du déploiement des timbres (7), un premier contact des timbres (7) avec les étiquettes (8) est constaté sur cette base et la course de pression (H1, H2) est mise en œuvre à partir du premier contact constaté.

7. Procédé selon l'une quelconque des revendications précédentes, dans lequel les étiquettes (8) ne sont pressées par un ensemble d'étiquetage (12) sur des sections de paroi latérale des récipients (4) avec un contour longitudinal (4a) coudé et/ou concave et/ou convexe que dans une sous-région, en particulier centrale, du contour longitudinal et les timbres (7) pressent les étiquettes dans les autres sous-régions du contour longitudinal.

8. Procédé selon au moins l'une quelconque des revendications précédentes, dans lequel les étiquettes (8) sont en outre pressées, vers l'intérieur par rapport à la table à récipients, contre des sections de paroi (4c), en particulier planes, des récipients (4) par des timbres (23) se déplaçant tangentiellement avec la table à récipients (2) dans sa périphérie.

9. Procédé selon au moins l'une quelconque des revendications précédentes, dans lequel les étiquettes (8) sont des films adhésifs sur toute leur surface munis d'un revêtement en aluminium.

10. Machine d'étiquetage (1) pour des récipients (4), comprenant : une table à récipients (2) rotative en continu munie de plateaux rotatifs (3) permettant d'accueillir et de positionner selon une position de rotation les récipients ; au moins un ensemble d'étiquetage (12) agencé à la périphérie de la table à récipients et permettant d'apposer latéralement des étiquettes (8) contre les récipients ; et des unités de pression (5) tournant avec les plateaux rotatifs et munies de timbres (7) qui peuvent être déployés vers l'extérieur par rapport à la table à récipients et qui permettent de presser les étiquettes contre les récipients, **caractérisée en ce que** les unités de pression comprennent des moteurs linéaires (6) électromagnétiques commandés de manière individuelle et permettant de déployer/rétracter les timbres.

11. Machine d'étiquetage selon la revendication 10, dans laquelle les moteurs linéaires (6) comprennent des rotors (6a) réalisés sous la forme de barres magnétiques et des stators (6b) sous forme de bobines électromagnétiques enveloppant les barres magnétiques.

12. Machine d'étiquetage selon la revendication 10 ou 11, comprenant en outre une commande programmable (10) permettant de stocker/exécuter des programmes de pression spécifiques à un format en vue d'une commande individuelle par paires du plateau rotatif (3) et des unités de pression (5) respectivement associées, en particulier selon le procédé selon au moins l'une quelconque des revendications 2 à 6.

13. Machine d'étiquetage selon au moins l'une quelconque des revendications 10 à 12, comprenant en outre un tambour de pression (21) agencé de manière stationnaire à la périphérie de la table à récipients (2) et pouvant être mis en rotation, en particulier de manière synchrone, avec des timbres (23) qui peuvent être mis en rotation autour d'arbres de timbre (22) verticaux et qui permettent de presser latéralement les étiquettes (8), en particulier contre des régions de paroi (4c) essentiellement planes des récipients (4).

14. Machine d'étiquetage selon au moins l'une quelconque des revendications 10 à 13, dans laquelle les timbres (7, 23) comprennent des coussins de pression (9, 24) élastiques présentant des contours de pression (9a, 24a) spécifiques à un format.

15. Machine d'étiquetage selon au moins l'une quelconque des revendications 10 à 14, comprenant en outre des moyens de fixation verrouillables/amovibles sans outil et destinés aux coussins de pression (9, 24) élastiques.
